# EUROPÄISCHE PATENTSCHRIFT

(11) **EP 1 905 919 B1**
(45) Veröffentlichungstag und Bekanntmachung des Hinweises auf die Patenterteilung: **03.07.2013**
(21) Anmeldenummer: 07014877.0
(22) Anmeldetag: 30.07.2007
(51) Int. Cl.: E04F 13/06, E04F 19/02, E04F 13/02

(54) **Sockelabschlussprofil**
Pedestal cover profile
Profilé de recouvrement de socle

(30) Priorität: 25.09.2006 DE 202006014727 U
(43) Veröffentlichungstag der Anmeldung: 02.04.2008
(73) Patentinhaber: Protektorwerk Florenz Maisch GmbH & Co. KG, 76571 Gaggenau (DE)
(72) Erfinder: Matt, Michael, 76571 Gaggenau (DE); Kaufmann, Gerhard, 76476 Bischweier (DE)
(74) Vertreter: Geitz, Holger

(56) Entgegenhaltungen:
- EP-A2- 1 077 294
- DE-U1- 20 103 079
- DE-U1- 29 924 216
- DE-U1-202005 019 793

## Beschreibung

Die Erfindung betrifft einen Sockelabschluss, umfassend ein Sockelabschlussprofil, eine Dämmplatte und ein Wandanschlussprofil, wobei das Sockelabschlussprofil einen Anlageschenkel zur Anlage an einer zu verputzenden Wandfläche, einen im stumpfen Winkel zum Anlageschenkel abgewinkelten Abzugsschenkel zur Ausbildung einer Putzkante sowie zumindest einen Verbindungsschenkel, welcher sich, zumindest weitgehend, rechtwinklig zum Anlageschenkel vom Abzugsschenkel weg in Richtung einer dem Sockelabschlussprofil anverbundenen Dämmplatte forterstreckt, welche ihrerseits mittels des, vom Sockelabschlussprofil durch die Dämmplatte beabstandeten, Wandanschlussprofils (30) an einer Sockelwand gehalten ist.

Ein derartiger Sockelabschluss ist aus der EP 1 077 294 A2 vorbekannt und offenbart der Sockelabschluss gemäß dem Oberbegriff des Anspruchs 1.

Auch aus der DE 201 03 079 U1 ist ein Abdeckelement für eine Dämmplatte im Bereich eines Sockelabschlusses vorbekannt, bei der ein Halteelement an der Gebäudewand befestigt wird. Dieses Halteelement ist mit einem in Richtung der an der Wand zu befestigenden Dämmplatte vorspringenden Halteschenkel versehen, der im Einbauzustand in eine Rückseitenaussparung des Dämmelements eingreift, sowie mit einem Untergreifschenkel der die Dämmplatte im Einbauzustand unterseitig untergreift. Zusätzlich wird auf der Gebäudewand abgewandten Seite der Dämmplatte ein Abdeckelement derart auf die Dämmplatte aufgesetzt, dass ein Eingreifschenkel in eine entsprechende Vorderseitenaussparung der Dämmplatte eingreift, wobei zusätzlich ein Abdeckschenkel die Unterseite des Dämmelements untergreift. Dabei sind der Eingreifschenkel und der Abdeckschenkel des Abdeckelements unter Ausbildung eines U-Profils durch einen Basisschenkel miteinander verbunden.

Üblicherweise wird zur Ausbildung eines Sockelabschlusses ein Trogsockelprofil aus Metall verwendet, welches einen Anlageschenkel zur Verbindung mit der Sockelwand aufweist und die an der Wand aufzubringende Dämmung trogförmig untergreift. Das Trogsockelprofil weist dabei einen außen liegenden Abschlussschenkel auf, an den ein zusätzlicher Abzugsschenkel angeformt ist. Die Dämmschicht wird im Anschluss daran mit einer Putzschicht überzogen, welche mittels der durch den Abzugsschenkel gebildeten Abzugskante sauber nach unten abschließt. Somit stellt jedoch die genannte Abzugskante an der Außenwand die am weitesten außen liegende Kante dar, so dass an dieser Stelle die Angleichung der Profilleiste an die herrschende Außentemperatur am größten ist. Aufgrund der vollständig metallischen Ausführung des Trogsockelprofils wird die von außen auf die Profilleiste einwirkende Temperatur im Weiteren bis zur Sockelwand nach innen geleitet.

Aus Gründen der Stabilität, insbesondere der Steifheit, ist es jedoch nicht möglich, das Trogsockelprofil vollständig aus Kunststoff oder einem anderen, isolierenden Werkstoff herzustellen.

Der Erfindung liegt daher die Aufgabe zu Grunde, einen Sockelabschluss zu schaffen, welches die Ausbreitung der Außentemperatur in Richtung des Sockels verhindert und gleichzeitig eine genügende Stabilität aufweist.

Dies gelingt mit einem Sockelabschluss gemäß den Merkmalen des Anspruchs 1. Weitere sinnvolle Ausgestaltungen der im Anspruch 1 gelehrten Wärmedämmung können den Unteransprüchen entnommen werden.

Erfindungsgemäß ist der Sockelabschluss insgesamt dreiteilig ausgebildet. Die für den Betrachter zunächst sichtbare Außenkante wird von einem Sockelabschlussprofil gebildet, welches einen Anlageschenkel zur Anlage an die Dämmschicht aufweist. Diesem Anlageschenkel ist ein Abzugsschenkel angeformt, welcher eine Abzugskante für den Putzauftrag auf die Dämmschicht darstellt. Ebenfalls ist dem Anlageschenkel des Sockelabschlussprofils ein Verbindungsschenkel angeformt, welcher sich, zumindest weitgehend, rechtwinklig zum Anlageschenkel entgegengesetzt dem Abzugsschenkel forterstreckt. Der Verbindungsschenkel bildet dabei eine Verbindung des Sockelabschlussprofils mit einer Dämmplatte, welche ihrerseits wiederum mittels eines Wandanschlussprofils an der dahinterliegenden Sockelwand gehalten ist. Dabei besteht zwischen dem Wandanschlussprofil und dem Sockelabschlussprofil keine direkte Verbindung. Die Wärmeausbreitung vom Sockelabschlussprofil her kommend wird von der Dämmplatte aufgenommen und in Richtung des Wandanschlussprofils nicht weitergegeben. Die Ausbildung einer Wärmebrücke ist dadurch vermieden.

Als Dämmplatte wird eine Platte mit rechteckigem Querschnitt verwendet, welche vorzugsweise aus Styropor besteht, wobei der Verbindungsschenkel eine Schmalseite der Dämmplatte durchgreift. Die Dämmplatte wird bezüglich des Sockelabschlussprofils mit Vorteil so angeordnet, dass die bestimmungsgemäß oben liegende Seite von der Oberkante des Anlageschenkels überragt wird. Dadurch ist eine Befestigung des Anlageschenkels des Sockelabschlussprofils an der Dämmschicht oberhalb der Dämmplatte ermöglicht, so dass die Einheit Sockelabschlussprofil-Dämmplatte noch vor dem Putzauftrag an der Wand gehalten ist. Andererseits schließt die bestimmungsgemäß unten liegende Seite der Dämmplatte vorzugsweise weitgehend bündig mit der Unterkante des Anlageschenkels ab, von dem aus sich auch der Abzugsschenkel in entgegengesetzter Richtung abwärts forterstreckt. Der Abzugsschenkel dient dadurch ebenfalls als Tropfkante.

Die Verbindung zwischen Verbindungsschenkel und Dämmplatte kann mit Vorteil dadurch geschaffen werden, dass der Verbindungsschenkel sich in die Dämmplatte hinein erstreckt und dort durch Verzahnen oder Verklemmen gehalten ist. Dadurch, dass Sockelabschlussprofil und Dämmplatte aufgrund dieser Verbindung eine Einheit darstellen, ist ebenfalls eine Konfektionierung der Anordnung auf die Gegebenheiten vor Ort, also die Dicke der Dämmschicht, dahingehend ermöglicht, dass die Dämmplatte lediglich auf die entsprechende Breite zurecht geschnitten werden muss, bevor die Einheit aus Dämmplatte und Sockelabschlussprofil zum Einsatz gelangen kann. An gleicher Stelle wäre nach dem üblichen Verfahren ein angepasstes Trogsockelprofil erforderlich gewesen, welches mit der jeweils verwendeten Dämmschichtdicke korrespondieren würde.

Einmal mit der Wand verbunden ist die Dämmplatte nur noch schwer von außen zugänglich, so dass es sich anbietet, die Dämmplatte auf ihrer bestimmungsgemäß nach unten weisenden Außenseite vorab bereits mit einem oberflächenfertigen Putz zu beschichten. Eine Nachbehandlung einer derart hergestellten Außenfläche der Wand kann dadurch entfallen.

Mit Vorteil handelt es sich bei dem Wandanschlussprofil um ein U-Profil, welches die Dämmplatte mittels zweier Stützschenkel umgreift. Zur Verbindung der Dämmplatte mit dem Wandanschlussprofil ist es daher lediglich erforderlich, die Dämmplatte zwischen die beiden Stützschenkel einzuschieben. Ein Ausweichen ist bei bestimmungsgemäßer Montage in vertikaler Richtung dadurch nicht mehr möglich.

Das Wandanschlussprofil weist neben den Stützschenkeln ebenfalls einen Anlageschenkel auf, welcher bestimmungsgemäß mit der Sockelwand zu verbinden ist. Dieser Anlageschenkel ist mit Vorteil zumindest einseitig verbreitert, so dass eine Befestigung dieses Wandanschlussprofils an der Sockelwand auch außerhalb des durch die beiden Stützschenkel und den Anlageschenkel gebildeten Trogs erfolgen kann. Der Anlageschenkel weist in dem außerhalb des genannten Trogs gelegenen Bereich zudem Durchbrüche auf, mittels welcher eine Befestigung des Wandanschlussprofils an der Sockelwand ermöglicht ist.

Zur Gewährleistung einer formschlüssigen Aufnahme der Dämmplatte in dem Wandanschlussprofil weist die Dämmplatte Aussparungen für zumindest einen der Stützschenkel auf, so dass der in eine der Aussparungen eingeschobene jeweilige Stützschenkel formschlüssig und bündig an die Außenflächen der Dämmplatte anschließt.

Entsprechend dem bereits zuvor Erwähnten ist es auch sinnvoll, wenn der Anlageschenkel des Sockelabschlussprofils Durchbrüche aufweist. Mittels dieser Durchbrüche kann zunächst eine Befestigung des Sockelabschlussprofils an der Dämmschicht erfolgen, wonach ein Auftragen des Putzes vereinfacht wird. Zudem dienen die Durchbrüche dazu, dass auch das Sockelabschlussprofil weitgehend vom Putz umschlossen und gehalten ist.

Zur zusätzlichen Verstärkung des Putzes ist es vorteilhaft, dem Sockelabschlussprofil eine Armierung zuzuordnen, welche vorzugsweise aus Glasfasergewebe oder Glasfasergelege hergestellt ist. Eine solche Armierung kann durch Kleben, mit besonderem Vorteil aber auch durch Schweißen, mit dem Anlageschenkel des Sockelabschlussprofils verbunden sein.

Nachdem die erforderliche Steifigkeit im Wesentlichen durch die Dämmplatte erzeugt wird, ist es möglich, Sockelabschlussprofil und/oder Wandanschlussprofil aus Kunststoff herzustellen. Ebenfalls ist zudem eine Herstellung aus Hartplastik möglich, wodurch ebenfalls die Anforderungen an die Steifigkeit erfüllt wären.

Alternativ ist jedoch auch eine Herstellung der Profilleisten aus Metall, insbesondere aus verzinktem Stahlblech, Aluminium, Edelstahl oder Titanzink möglich.

Zur weiteren Verbesserung der Haltbarkeit kann, wo nötig, eine Verbindung der Dämmplatte mit den jeweiligen Profilleisten dadurch erreicht werden, dass die Stützschenkel und/oder der zumindest eine Verbindungsschenkel mit der Dämmplatte verzahnt, verklebt oder verschraubt werden.

Die vorstehend beschriebene Erfindung wird nachfolgend nunmehr anhand eines in der Zeichnung dargestellten Ausführungsbeispiels näher erläutert.

Es zeigen
- Figur 1:: Das erfindungsgemäße Sockelabschlussprofil in Verbindung mit einer Dämmplatte und einem Wandanschlussprofil in einer perspektivischen Ansicht von schräg oben, wobei die Profilleisten aus Kunststoff hergestellt sind, und
- Figur 2:: Sockelabschlussprofil, Dämmplatte und Wandanschlussprofil aus Figur 1, wobei das Wandanschlussprofil nunmehr aus Metall hergestellt ist.

Figur 1 zeigt ein Sockelabschlussprofil 10 zur Ausbildung einer Putzabschlusskante im Sockelbereich eines Bauwerks. Das Sockelabschlussprofil 10 besteht im Wesentlichen aus einem Anlageschenkel 11, von welchem sich in stumpfem Winkel ein nach unten ragender Abzugsschenkel 12 forterstreckt. In entgegengesetzter Richtung weist das Sockelabschlussprofil 10 zudem einen Verbindungsschenkel 13 auf, welcher durch Verklemmen in einer Dämmplatte 20 aufgenommen ist. Durch diese Verklemmung zwischen Dämmplatte 20 und Sockelabschlussprofil 10 ist eine Einheit gebildet, welche als Ganzes vorhaltbar ist und bei Bedarf mit einem Wandanschlussprofil 30 kombinierbar ist. Das Wandanschlussprofil 30 besteht im Wesentlichen aus einem Anlageschenkel 31 sowie zwei Stützschenkeln 32,32 ', welche gemeinsam ein trogförmiges Profil ausbilden. In diesen Trog wird die Dämmplatte 20 mit ihrer Schmalseite eingeschoben. Durch die Zwischenlage der Dämmplatte 20 zwischen das Sockelabschlussprofil 10 und das Wandanschlussprofil 30 ist ein Kontakt der beiden Profilleisten, über welchen eine Wärmeleitung ermöglicht würde, verhindert. Eine Wärmebrücke besteht somit nicht.

Zur Vereinfachung der Abläufe weist die Dämmplatte auf ihrer bestimmungsgemäß unten liegenden Außenseite 23 eine oberflächenfertige Putzschicht auf, welche eine Nachbearbeitung dieser im montierten Zustand nur schwer zugänglichen Stelle erübrigt. Die Dämmplatte 20 weist ferner eine Aussparung 22 auf, welche nach ihrer Form dem Stützschenkel 32 des Wandanschlussprofils 30 angepasst ist. Durch diese Anpassung ergibt sich auf der bestimmungsgemäß oben liegenden Seite der Dämmplatte 20 eine ebene Fläche, so dass im Bereich der Wärmedämmung hier keine Hohlräume entstehen.

Sowohl der Anlageschenkel 11 des Sockelabschlussprofils 10 als auch der Anlageschenkel 31 des Wandanschlussprofils 30 weisen Durchbrüche auf, durch welche eine Befestigung der jeweiligen Profilleiste an der dahinter liegenden Fläche ermöglicht ist. Im Falle der Durchbrüche 14 im Anlageschenkel 11 des Sockelabschlussprofils 10 ist hierdurch zusätzlich eine verbesserte Verbindung zwischen Putz und Sockelabschlussprofil 10 gewährleistet.

Zur Verstärkung des Putzes weist das Sockelabschlussprofil 10 eine Armierung 15 auf, welche mit dem Anlageschenkel 11 des Sockelabschlussprofils 10 verschweißt ist. Die in Figur 1 gezeigten Profilleisten sind aus Kunststoff gefertigt, wie in Figur 2 gezeigt können die Profilleisten jedoch auch aus Metall gefertigt werden.

Figur 2 zeigt den Figur 1 entsprechenden Aufbau von Sockelabschlussprofil 10, Dämmplatte 20 und Wandanschlussprofil 30, wobei Wandanschlussprofil 30 aus verzinktem Stahlblech hergestellt ist. Analog der zuvor etwa durch Extrusion hergestellten Stützschenkel 32,32 ' weist das Wandanschlussprofil 30 hier ebenfalls zwei Stützschenkel 32,32 'auf, wobei der Stützschenkel 32 durch eine Auskantung 34 aus doppelt gelegtem Material und der Stützschenkel 32 ' durch eine Umkantung 35 in einfacher Lage gebildet ist.

Vorstehend ist somit ein Sockelabschluss beschrieben, welches durch Anverbinden einer Dämmplatte und deren Lagerung in dem Trog eines Wandanschlussprofils die Ausbildung einer Wärmebrücke zwischen der Wandaußenseite und der Sockelwandung verhindert.

## Patentansprüche

1. Sockelabschluss, umfassend ein Sockelabschlussprofil (10), eine Dämmplatte (20) und ein Wandanschlussprofil (30), wobei das Sockelabschlussprofil (10) einen Anlageschenkel (11) zur Anlage an einer zu verputzenden Wandfläche, einen im stumpfen Winkel zum Anlageschenkel (11) abgewinkelten Abzugsschenkel (12) zur Ausbildung einer Putzkante sowie zumindest einen Verbindungsschenkel (13) umfasst, welcher sich, zumindest weitgehend, rechtwinklig zum Anlageschenkel (11) vom Abzugsschenkel (12) weg in Richtung der dem Sockelabschlussprofil (10) anverbundenen Dämmplatte (20) forterstreckt, welche ihrerseits mittels des, vom Sockelabschlussprofil (10) durch die Dämmplatte (20) beabstandeten, Wandanschlussprofils (30) an einer Sockelwand gehalten ist, sodass zwischen dem Wandanschlussprofil und dem Sockelabschlussprofil keine direkte Verbindung besteht, und wobei die Dämmplatte (20) einen zumindest weitgehend rechteckigen Querschnitt aufweist, **dadurch gekennzeichnet, dass** der Verbindungsschenkel (13) eine Schmalseite der Dämmplatte (20) derart durchgreift, dass der Anlageschenkel (11) die Dämmplatte (20) auf der bestimmungsgemäß oben liegenden Seite überragt und auf der demgemäß unten liegenden Seite zumindest weitgehend bündig mit ihr abschließt.

2. Sockelabschluss gemäß Anspruch 1, **dadurch gekennzeichnet, dass** die Dämmplatte (20) dadurch mit dem Sockelabschlussprofil (10) verbunden ist, dass der zumindest eine Verbindungsschenkel (13) sich in die Dämmplatte (20) hineinerstreckt.

3. Sockelabschluss gemäß einem der vorhergehenden Ansprüche, **dadurch gekennzeichnet, dass** die Dämmplatte (20) auf ihrer bestimmungsgemäß nach unten weisenden Außenseite (23) mit einer oberflächenfertigen Putzschicht (21) beschichtet ist.

4. Sockelabschluss gemäß einem der vorhergehenden Ansprüche, **dadurch gekennzeichnet, dass** das Wandanschlussprofil (30) ein U-Profil ist, welches die Dämmplatte (20) mittels zweier Stützschenkel (32,32') umgreift und welches einen Anlageschenkel (31) zur Anlage an die Sockelwand aufweist.

5. Sockelabschluss gemäß Anspruch 4, **dadurch gekennzeichnet, dass** der Anlageschenkel (31) des Wandanschlussprofils (30) quer zu den Stützschenkeln (32,32') zumindest einseitig verbreitert ist und im Bereich dieser Verbreiterung Durchbrüche (33) aufweist.

6. Sockelabschluss gemäß einem der vorhergehenden Ansprüche, **dadurch gekennzeichnet, dass** die Dämmplatte (20) Aussparungen (22) für wenigstens einen Stützschenkel (32) derart aufweist, dass dieser bei bestimmungsgemäßer Zusammenführung formschlüssig mit der Dämmplatte (20) verbunden ist.

7. Sockelabschluss gemäß einem der vorhergehenden Ansprüche, **dadurch gekennzeichnet, dass** der Anlageschenkel (11) des Sockelabschlussprofils (10) Durchbrüche (14) aufweist.

8. Sockelabschluss gemäß einem der vorhergehenden Ansprüche, **dadurch gekennzeichnet, dass** dem Anlageschenkel (11) des Sockelabschlussprofils (10) eine Armierung (15), vorzugsweise aus Glasfasergewebe oder Glasfasergelege, anverbunden ist.

9. Sockelabschluss gemäß Anspruch 8, **dadurch gekennzeichnet, dass** die Armierung (15) durch Kleben und/oder Schweißen mit dem Anlageschenkel (11) des Sockelabschlussprofils (10) verbunden ist.

10. Sockelabschluss gemäß einem der vorhergehenden Ansprüche, **dadurch gekennzeichnet, dass** das Sockelabschlussprofil (10) und/oder das Wandanschlussprofil (30) aus Kunststoff hergestellt sind.

11. Sockelabschluss gemäß einem der Ansprüche 1 bis 9, **dadurch gekennzeichnet, dass** das Sockelabschlussprofil (10) und/oder das Wandanschlussprofil (30) aus Metall, insbesondere verzinktem Stahlblech, Aluminium, Edelstahl oder Titanzink, hergestellt sind.

12. Sockelabschluss gemäß einem der vorhergehenden Ansprüche, **dadurch gekennzeichnet, dass** die Stützschenkel (32,32') und/oder der zumindest eine Verbindungsschenkel (13) durch Verzahnung, Verkleben oder Verschrauben mit der Dämmplatte (20) verbunden sind.

## Claims

1. A pedestal cover, comprising a pedestal cover profile (10), an insulation slab (20), and a wall attachment profile (30), wherein the pedestal cover profile (10) comprises a contact leg (11) for contact on a wall surface to be plastered, a draw-off leg (12), which is angled at an obtuse angle to the contact leg (11), to form a plastering edge, and at least one connecting leg (13), which continues, at least substantially, perpendicularly toward the contact leg (11) away from the drop-off leg (12) in the direction ofthe insulation slab (20) attached to the pedestal cover profile (10), which insulation slab is in turn held by means of the wall attachment profile (30), which is spaced apart from the pedestal cover profile (10) by the insulation slab (20), on a pedestal wall, so that there is no direct connection between the wall attachment profile and the pedestal cover profile, and wherein the insulation slab (20) has an at least substantially rectangular cross-section, **characterized in that** the connecting leg (13) engages through a narrow side of the insulation slab (20) in such a manner that the contact leg (11) protrudes beyond the insulation slab (20) on the intended upper side and terminates at least substantially flush with the insulation slab on the corresponding lower side.

2. The pedestal cover according to Claim 1, **characterized in that** the insulation slab (20) is connected to the pedestal cover profile (10) **in that** the at least one connecting leg (13) extends into the insulation slab (20).

3. The pedestal cover according to one of the preceding claims, **characterized in that** the insulation slab (20) is coated with a surface-finished plaster layer (21) on its intended downward facing outer side (23).

4. The pedestal cover according to one of the preceding claims, **characterized in that** the wall attachment profile (30) is a U-profile, which encompasses the insulation slab (20) by means of two support legs (32, 32') and which has a contact leg (31) for contact on the base wall.

5. The pedestal cover according to Claim 4, **characterized in that** the contact leg (31) of the wall attachment profile (30) is widened on at least one side transversely to the support legs (32, 32') and has apertures (33) in the region of this widened area.

6. The pedestal cover according to one of the preceding claims, **characterized in that** the insulation slab (20) has recesses (22) for at least one support leg (32) in such a manner that this supporting leg is connected in a formfitting manner to the insulation slab (20) when they are joined together as intended.

7. The pedestal cover according to one ofthe preceding claims, **characterized in that** the contact leg (11) ofthe pedestal cover profile (10) has apertures (14).

8. The pedestal cover according to one of the preceding claims, **characterized in that** a reinforcement (15), preferably made of glass fiber fabric or glass fiber scrim, is attached to the contact leg (11) of the pedestal cover profile (10).

9. The pedestal cover according to Claim 8, **characterized in that** the reinforcement (15) is connected to the contact leg (11) of the pedestal cover profile (10) by gluing and/or welding.

10. The pedestal cover according to one of the preceding claims, **characterized in that** the pedestal cover profile (10) and/or the wall attachment profile (30) are produced from plastic.

11. The pedestal cover according to one of Claims 1 to 9, **characterized in that** the pedestal cover profile (10) and/or the wall attachment profile (30) are produced from metal, in particular galvanized steel plate, aluminum, stainless steel, or titanium zinc.

12. The pedestal cover according to one of the preceding claims, **characterized in that** the support legs (32, 32') and/or the at least one connecting leg (13) are connected to the insulation slab (20) by interlocking, gluing, or screw connections.

## Revendications

1. Recouvrement de socle comportant un profilé de recouvrement de socle (10), une plaque isolante (20) et un profil de transition murale (30), sachant que le profilé de recouvrement de socle (10) présente une traverse d'application (11) pour une application contre un mur devant être crépi, une traverse d'écoulement (12) coudée à angle obtus avec la traverse d'application (11) pour la formation d'une arête de crépi et au moins une traverse de liaison (13) s'étendant, du moins amplement, à angle droit avec la traverse d'application (11) de la traverse d'écoulement (12) en direction de la plaque isolante (20) reliée au profilé de recouvrement de socle (10), laquelle est pour sa part retenue à une paroi du socle à l'aide du profil de transition murale (30) écarté du profilé de recouvrement de socle (10) par la plaque isolante (20), de telle sorte qu'il n'y ait aucune liaison directe entre le profil de transition murale et le profilé de recouvrement de socle et sachant que la plaque isolante (20) présente une section pour le moins amplement rectangulaire, **caractérisée en ce que** la traverse de liaison (13) saisie un côté étroit de la plaque isolante (20) de telle sorte que la traverse d'application (11) domine la plaque isolante (20) sur le côté conformément supérieur et se termine pour le moins amplement dans l'alignement de celle-ci sur le côté conformément inférieur.

2. Recouvrement de socle selon la revendication 1, **caractérisée en ce que** la plaque isolante (20) est reliée au profilé de recouvrement de socle (10) du fait que la traverse de liaison (13) au moins au nombre de une s'étire dans la plaque isolante (20).

3. Recouvrement de socle selon l'une des revendications précédentes, **caractérisée en ce que** la plaque isolante (20) est recouverte d'une couche de crépi finie (21) sur son côté extérieur (23) se trouvant conformément en bas.

4. Recouvrement de socle selon l'une des revendications précédentes, **caractérisée en ce que** la traverse de transition murale (30) est un profil en U saisissant la plaque isolante (20) à l'aide de deux traverses d'appui (32, 32') et présentant une traverse d'application (31) pour une application contre la paroi du socle.

5. Recouvrement de socle selon la revendication 4, **caractérisée en ce que** la traverse d'application (31) du profil de transition murale (30) est élargie du moins d'un côté à la transversale des traverses d'appui (32, 32') et présente des perforations (33) au niveau de cet élargissement.

6. Recouvrement de socle selon l'une des revendications précédentes, **caractérisée en ce que** la plaque isolante (20) présente des évidements (22) pour au moins une traverse d'appui (32) de telle sorte que cette dernière soit reliée par forme avec la plaque isolante (20) lors d'un assemblage conforme.

7. Recouvrement de socle selon l'une des revendications précédentes, **caractérisée en ce que** la traverse d'application (11) du profilé de recouvrement de socle (10) présente des perforations (14).

8. Recouvrement de socle selon l'une des revendications précédentes, **caractérisée en ce qu'**une armature (15), de préférence un tissu en fibre de verre ou une applique en fibre de verre, est reliée à la traverse d'application (11) du profilé de recouvrement de socle (10).

9. Recouvrement de socle selon la revendication 8, **caractérisée en ce que** l'armature (15) est reliée à la traverse d'application (11) du profilé de recouvrement de socle (10) par collage et/ou soudure.

10. Recouvrement de socle selon l'une des revendications précédentes, **caractérisée en ce que** le profilé de recouvrement de socle (10) et/ou le profil de transition murale (30) sont en plastique.

11. Recouvrement de socle selon l'une des revendications 1 à 9, **caractérisée en ce que** le profil de terminaison de socle (10) et/ou le profil de transition murale (30) sont en métal, en particulier en tôle d'acier galvanisée, en aluminium, en acier inoxydable ou en zinc-titane.

12. Recouvrement de socle selon l'une des revendications précédentes, **caractérisée en ce que** les traverses d'appui (32, 32') et/ou la traverse de liaison (13) au moins au nombre de une, sont reliées à la plaque isolante (20) par une denture, par encollage ou par vissage.
